# EUROPÄISCHE PATENTSCHRIFT

(11) **EP 0 386 594 B1**
(45) Veröffentlichungstag und Bekanntmachung des Hinweises auf die Patenterteilung: **09.06.1993**
(21) Anmeldenummer: 90103836.4
(22) Anmeldetag: 27.02.1990
(51) Int. Cl.: F16K 11/00, E03C 1/04, F16K 27/00

(54) **Sanitäres Wasserauslaufventil**
Sanitary water flow-out valve
Soupape sanitaire de sortie d'eau

(30) Priorität: 10.03.1989 DE 3907892
(43) Veröffentlichungstag der Anmeldung: 12.09.1990
(73) Patentinhaber: FRIEDRICH GROHE AKTIENGESELLSCHAFT, D-58675 Hemer (DE)
(72) Erfinder: Humpert, Jürgen, D-5870 Hemer (DE); Pawelzik, Manfred, D-4770 Soest (DE)

(56) Entgegenhaltungen:
- DE-A- 1 550 060
- DE-B- 1 952 974
- DE-C- 507 374
- GB-A- 2 104 625
- US-A- 2 781 786

## Beschreibung

Die Erfindung betrifft ein sanitäres Wasserauslaufventil mit einem Ventilgehäuse, an dessen Außenwandung ein Auslaufrohr für das aus dem Ventil austretende Wasser angeordnet ist, wobei das Auslaufrohr in das Ventilgehäuse einschraubbar und koaxial mit einer Dekorhülse umgeben ist. Ein derartiges Wasserauslaufventil ist aus der DE-C-507 374 bekannt. Zur Verkleidung des Auslaufrohrs ist hierbei ein auch das Ventilgehäuse umfassender, aus Porzellan hergestellter, relativ komplizierter Formkörper vorgesehen, der verhältnismäßig teuer und aufwendig in der Herstellung und Montage sein dürfte.
Ferner ist aus der EP-A-0 012 890 ein Wasserauslaufventil bekannt, bei dem der Wasserauslauf über einen herausziehbaren Schlauchauslauf erfolgt. Als Führungsrohr ist hierbei ein Rohrstück an einer Hülse befestigt, die das Ventilgehäuse umgreift.

Der Erfindung liegt die Aufgabe zugrunde, ein Wasserauslaufventil mit Auslaufrohr zu schaffen, welches in ästhetisch ansprechender Weise eine kostengünstige Ausbildung und Montage des Wasserventils mit dem Auslaufrohr ermöglicht.

Diese Aufgabe wird erfindungsgemäß dadurch gelöst, daß die Dekorhülse eine entsprechend der Außenwandung des Ventilgehäuses geformte Stirnseite zur Anlage an der Außenwandung aufweist, und daß an der Innenseite der Dekorhülse sowie an der Außenseite des Auslaufrohres Mittel vorhanden sind, die derart zusammenwirken, daß die Dekorhülse gegen das Ventilgehäuse gestrammt ist.

Die mit der Erfindung erzielbaren Vorteile bestehen insbesondere darin, daß dem Ventilgehäuse eine einfach herzustellende Oberfläche, beispielsweise eine zylindrische Mantelfläche, gegeben und der Auslauf an der Mantelfläche an einer Bohrung im Gehäuse befestigt werden kann. Die Dekorhülse kann dabei in ansprechender Weise gestaltet und in verblüffend einfacher Weise mit einer entsprechend gestalteten Stirnfläche glatt gegen die Wandung des Ventilgehäuses gestrammt werden. Hierdurch ist es außerdem möglich, insbesondere bei farbigen oder mit Lack beschichteten Armaturen, die Armatur in äußerst einfacher Weise mehrfarbig zu gestalten, da der Auslaufteil und das Ventilgehäuse separat mit Farbe versehen werden und danach wahlweise zusammenfügbar sind.
Weitere Ausgestaltungen der Erfindung sind in den Ansprüchen 2 bis 10 angegeben.

Ein Ausführungsbeispiel der Erfindung ist in der Zeichnung dargestellt und wird im folgenden näher erläutert.
Es zeigt
- Figur 1: ein Einlochmischventil mit Eingriffbedienung im Längsschnitt;
- Figur 2: die Auslaufanordnung gemäß Figur 1 in vergrößerter Darstellung teilweise geschnitten;
- Figur 3: die Auslaufanordnung gemäß Figur 2 in der Schnittebene III in vergrößerter Darstellung;
- Figur 4: die in Figur 2 gezeigte Dekorhülse im Längsschnitt.

Das in der Figur 1 gezeigte Eingriffmischventil 1 ist als sogenannte Einlochmischbatterie zur Befestigung in einer Öffnung eines Wasch- oder Spültisches etc. ausgelegt. Das Eingriffmischventil 1 besteht dabei aus einem aus zylindrischem Messingmaterial hergestellten Gehäuse 11 einer Ventilkartusche 12 mit einem Handgriff 10 sowie einem gegen die Mittelachse geneigt angeordneten Auslaufrohr 2. Das Gehäuse 11 kann dabei aus Stangenmaterial oder einem Preßrohling und anschließender zerspanender Fertigung im wesentlichen hergestellt werden.
Das Auslaufrohr 2 ist dabei in einer Aufnahmebohrung mit einem Gewinde 21 und einem Dichtring 22 radial in das Gehäuse 11 gedichtet eingeschraubt. Die Anschlußrohre 14 für die Zuführung von Kalt- und Warmwasser sind in das Gehäuse 11 eingeführt und werden über Bohrungen (in der Zeichnung nicht dargestellt) einer bekannten Ventilkartusche 12 zugeführt, in der das Mischwasser erzeugt wird, welches über eine Bohrung 15 in dem Gehäuse 11 dem Auslaufrohr 2 zugeführt wird. Auf dem aus Metall, insbesondere Messing, hergestellten Auslaufrohr 2 ist koaxial eine aus Kunststoff hergestellte Dekorhülse 3 aufgeschoben. Die Dekorhülse 3 weist dabei einen koaxialen Innenbund 31 auf (Figur 4), welcher an Verstärkungsrippen 33 angeformt ist. Außerdem ist auf dem Auslaufrohr 2 eine Ringnut 23 angeordnet, in die ein Sprengring 24 einrastbar ist, wobei die Ringnut 23 so plaziert ist, daß unter Zwischenlage eines als Feder 4 wirkenden gummielastischen Ringes und einer Scheibe 26 die Dekorhülse 3 mit Vorspannung gegen die zylindrische Mantelfläche des Gehäuses 11 gestrammt ist. Die Dekorhülse 3 weist dabei eine entsprechend der zylindrischen Mantelfläche geformte Anlagestirnfläche 35 auf, wobei die Verstärkungsrippen 33 die distanzierte Führung auf dem Auslaufrohr 2 gewährleisten, so daß eine exakte Anlage an der zylindrischen Mantelfläche des Gehäuses 11 gewährleistet ist.
An dem vorstehenden Ende des Auslaufrohrs 2 ist ein Dichtring 25 angeordnet, auf dem ein Auslaufmundstück 5 mit einer Anschlußöffnung 51 aufschiebbar ist. Damit das Auslaufmundstück 5 auch bei anderen Armaturen verwendet werden kann, ist die Anschlußöffnung 51 vergrößert ausgebildet und wird hierbei mit einer, einen Dichtring aufweisenden Reduzierhülse 27 überbrückt. Zur Axialsicherung des Auslaufmundstücks 5 auf dem Auslaufrohr 2 sind an dem vorstehenden Ende der Dekorhülse 3 Knaggen 34 ausgebildet, wie es insbesondere aus den Figuren 3 und 4 zu entnehmen ist, so daß mit Hilfe der Knaggen 34 die in Figur 3 dargestellte Bajonettverbindung 32 zwischen dem Auslaufmundstück 5 und der Dekorhülse 3 herstellbar ist. Zur Belüftung des Raums zwischen der Dekorhülse 3 und dem Auslaufrohr 2 ist an der am tiefsten gelegenen Stelle der Dekorhülse 3 eine Öffnung 351 ausgebildet.

Aufgrund der vorstehend dargelegten Ausbildung des Wasserauslaufventils können die von außen sichtbaren Einzelteile vor der Zusammenmontage an der Oberfläche, beispielsweise durch Verchromung, Lackbeschichtungen etc., veredelt und die mit dem Endfinish versehenen Einzelteile bei der Montage zusammengefügt werden. Hierbei ist es insbesondere wesentlich vereinfacht, Wasserauslaufarmaturen in mehrfarbiger Ausführung herzustellen. Darüber hinaus können auch in einfacher Weise, je nach Bedarf, an dem Gehäuse 11 unterschiedlich lange oder anders geformte Ausläufe befestigt werden.

## Patentansprüche

1. Sanitäres Wasserauslaufventil mit einem Ventilgehäuse (11), an dessen Außenwandung ein Auslaufrohr (2) für das aus dem Ventil austretende Wasser angeordnet ist, wobei das Auslaufrohr (2) in das Ventilgehäuse (11) einschraubbar und koaxial mit einer Dekorhülse (3) umgeben ist, dadurch gekennzeichnet, daß die Dekorhülse (3) eine entsprechend der Außenwandung des Ventilgehäuses (11) geformte Stirnseite (Anlagestirnfläche 35) zur Anlage an der Außenwandung aufweist, und daß an der Innenseite der Dekorhülse (3) sowie an der Außenseite des Auslaufrohres (2) Mittel (31,4,24,26) vorhanden sind, die derart zusammenwirken, daß die Dekorhülse (3) gegen das Ventilgehäuse (11) gestrammt ist.

2. Wasserauslaufventil nach Anspruch 1, dadurch gekennzeichnet, daß die Dekorhülse (3) einen Innenbund (31) aufweist, der unter Zwischenlage einer Feder (4) an einem auf dem Auslaufrohr (2) aufschiebbaren Sprengring (24) anliegt.

3. Wasserauslaufventil nach Anspruch 1 oder 2, dadurch gekennzeichnet, daß am vorstehenden Endbereich des Auslaufrohrs (2) ein Dichtring (25) angeordnet und ein Auslaufmundstück (5) aufschiebbar ist, wobei das Auslaufmundstück (5) mit einer Kupplung, z.B. einer Bajonettverbindung (32), mit dem vorstehenden Ende der Dekorhülse (3) verbindbar ist, so daß das Auslaufmundstück (5) in der Stecklage axial gesichert ist.

4. Wasserauslaufventil nach Anspruch 3, dadurch gekennzeichnet, daß zwischen dem vorstehenden Ende des Auslaufrohres (2) und der Anschlußöffnung (51) des Auslaufmundstücks (5) eine Reduzierhülse (27) vorgesehen ist, so daß das Auslaufmundstück (5) auch für Auslaufrohre mit größerem Durchmesser geeignet ist.

5. Wasserauslaufventil nach Anspruch 3 oder 4, dadurch gekennzeichnet, daß die Dekorhülse (3) aus Kunststoff hergestellt ist und innenliegende Verstärkungsrippen (33) bis zum Innenbund (31) hat, wobei der Innenbund (31) an den Verstärkungsrippen (33) angeformt ist, während der vorstehende Bereich der Dekorhülse (3) lediglich Knaggen (34) zur Befestigung des Auslaufmundstücks (5) mit einer Bajonettverbindung (32) aufweist.

6. Wasserauslaufventil nach einem der Ansprüche 2 bis 5, dadurch gekennzeichnet, daß die Feder (4) als gummielastische Scheibe ausgebildet ist.

7. Wasserauslaufventil nach wenigstens einem der Ansprüche 1 bis 6, dadurch gekennzeichnet, daß das Gehäuse (11) eine zylindrische Mantelfläche aufweist und das Auslaufrohr (2) in einer gegen die Mittelachse geneigten Bohrung mit Gewinde (21) befestigt ist.

8. Wasserauslaufventil nach einem der Ansprüche 1 bis 7, dadurch gekennzeichnet, daß am unteren Bereich der Anlagestirnfläche (35) eine Öffnung (351) zur Belüftung vorgesehen ist.

9. Wasserauslaufventil nach einem der Ansprüche 1 bis 8, dadurch gekennzeichnet, daß das Gehäuse (11) aus einem zylindrischen Stangenmaterial oder einem Preßrohling durch im wesentlichen zerspanende Fertigung hergestellt ist, wobei eine die Ventilelemente enthaltende Ventilkartusche (12) in einer Aufnahmebohrung (13) an einer Stirnseite des Gehäuses (11) einsetzbar ist.

10. Wasserauslaufventil nach einem der Ansprüche 1 bis 9, dadurch gekennzeichnet, daß das Gehäuse (11) und das Auslaufrohr (2) aus Messing hergestellt sind.

## Claims

1. Sanitary water discharge valve with a valve housing (11), on the outer wall of which there is arranged a discharge pipe (2) for the water emerging from the valve, the discharge pipe (2) being arranged to be screwed into the valve housing (11) and being surrounded coaxially with a decorative sleeve (3), characterized in that the decorative sleeve (3) has an end face (contact end face 35), shaped to correspond to the outer wall of the valve housing (11), for engagement with the outer wall, and on the inside of the decorative sleeve (3) and on the outside of the discharge pipe (2) there are provided means (31, 4, 24, 26) that co-operate in such a manner that the decorative sleeve (3) is clamped against the valve housing (11).

2. A water discharge valve according to claim 1, characterized in that the decorative sleeve (3) has an inner collar (31) which lies, with a spring (4) interposed, against a spring ring (24) that is arranged to be pushed on to the discharge pipe (2).

3. A water discharge valve according to claim 1 or 2, characterized in that at the projecting end region of the discharge pipe (2) there is arranged a sealing ring (25) and a discharge nozzle (5) is arranged to be pushed onto said projecting end region, the discharge nozzle (5) being arranged to be connected by means of a coupling, for example, a bayonet connection (32), to the projecting end of the decorative sleeve (3) so that in its pushed-on position the discharge nozzle (5) is secured axially.

4. A water discharge valve according to claim 3, characterized in that between the projecting end of the discharge pipe (2) and the connecting opening (51) of the discharge nozzle (5) there is provided a reducing sleeve (27), so that the discharge nozzle (5) is also suitable for discharge pipes of larger diameter.

5. A water discharge valve according to claim 3 or 4, characterized in that the decorative sleeve (3) is manufactured from plastics material and has inner reinforcing ribs (33) extending as far as the inner collar (31), the inner collar (31) being integrally moulded with the reinforcing ribs (33) while the projecting region of the decorative sleeve (3) merely has lugs (34) for fixing the discharge nozzle (5) with a bayonet connection (32).

6. A water discharge valve according to one of claims 2 to 5, characterized in that the spring (4) is in the form of a rubber-elastic washer.

7. A water discharge valve according to at least one of claims 1 to 6, characterized in that the housing (11) has a cylindrical outer surface and the discharge pipe (2) is fixed in a bore inclined towards the centre line with a thread (21).

8. A water discharge valve according to one of claims 2 to 5, characterized in that in the lower region of the contact end face (35) there is provided an opening (351) for ventilation.

9. A water discharge valve according to one of claims 1 to 8, characterized in that the housing (11) is made from cylindrical bar material or a pressed part substantially by a machining process, a valve cartridge (12) containing the valve elements being arranged to be inserted in a receiving bore (13) at one end of the housing (11).

10. A water discharge valve according to one of claims 1 to 9, characterized in that the housing (11) and the discharge tube (2) are manufactured from brass.

## Revendications

1. Robinet sanitaire de distribution d'eau comportant un corps (11) dont la paroi extérieure porte un tube de sortie (2) pour l'eau du robinet, le tube de sortie (2) pouvant se visser dans le corps (11) en étant entouré coaxialement d'un manchon d'habillage (3), robinet caractérisé en ce que le manchon d'habillage (3) présente une face frontale (surface frontale d'appui 35) mise en forme selon la paroi extérieure du corps (11) pour s'appuyer contre cette paroi extérieure et sur la face intérieure du manchon d'habillage (3) ainsi que sur la face extérieure du tube de sortie (2), il y a des moyens (31, 4, 24, 26) qui coopèrent pour que le manchon d'habillage (3) soit poussé fortement contre le corps de robinet (11).

2. Robinet selon la revendication 1, caractérisé en ce que le manchon d'habillage (3) comporte un collet intérieur (31) qui s'appuie contre une bague élastique (24) engagée sur le tube de sortie (2) avec interposition d'un ressort (4).

3. Robinet selon la revendication 1 ou 2, caractérisé en ce que l'extrémité en saillie du tube de sortie (2) porte un joint d'étanchéité (25) et peut recevoir par emmanchement un embout de sortie (5), l'embout de sortie (5) étant relié par un moyen d'assemblage tel qu'une liaison de type baïonnette (32) avec l'extrémité en saillie du manchon d'habillage (3) pour fixer l'embout de sortie (5) axialement, en position engagée.

4. Robinet selon la revendication 3, caractérisé en ce qu'entre l'extrémité en saillie du tube de sortie (2) et l'orifice de raccordement (51) de l'embout de sortie (5), il est prévu un manchon réducteur (27) pour que l'embout de sortie (5) puisse également se monter sur des tubes de sortie de plus grand diamètre.

5. Robinet selon la revendication 3 ou 4, caractérisé en ce que le manchon d'habillage (3) est en matière plastique et comporte intérieurement des nervures de renforcement (33) jusqu'au collet intérieur (31), ce collet intérieur (31) étant formé sur les nervures de renforcement (33) alors que la zone en saillie du manchon d'habillage (3) comporte uniquement des dents (34) pour fixer l'embout de sortie (5) par une liaison de type baïonnette (32).

6. Robinet selon l'une des revendications 2 à 5, caractérisé en ce que le ressort (4) est en forme de rondelle élastique en caoutchouc.

7. Robinet selon au moins l'une des revendications 1 à 6, caractérisé en ce que le corps (11) possède une surface enveloppe cylindrique et le tube de sortie (2) est fixé dans un alésage incliné par rapport à l'axe du corps, avec un taraudage (21).

8. Robinet selon l'une des revendications 1 à 7, caractérisé en ce que la partie inférieure de la surface frontale d'appui (35) comporte un orifice d'aération (351).

9. Robinet selon l'une des revendications 1 à 8, caractérisé en ce que le corps (11) est réalisé à partir d'une base cylindrique ou d'une ébauche pressée, par une opération consistant principalement à enlever les copeaux et une cartouche de robinet (12) comportant les éléments d'obturation peut se placer dans un logement de réception (13) dans la face frontale du corps (11).

10. Robinet selon l'une des revendications 1 à 9, caractérisé en ce que le corps (11) et le tube de sortie (2) sont fabriqués en laiton.
